# FASCICULE DE BREVET EUROPEEN

(11) **EP 2 493 778 B1**
(45) Date de publication et mention de la délivrance du brevet: **18.12.2013**
(21) Numéro de dépôt: 11766908.5
(22) Date de dépôt: 14.09.2011
(51) Int. Cl.: B65D 30/28, B65D 5/00, B65D 5/36, B65D 5/42, B65D 5/48, B65D 33/01, B26F 1/44, B31B 47/00

(54) **CORNET DE FRITES**
FRITTENTÜTE
FRENCH FRY CONE

(30) Priorité: 14.09.2010 BE 201000542
(43) Date de publication de la demande: 05.09.2012
(73) Titulaire: Segers, Luc, 1030 Bruxelles (BE); Malandrini, Antonio, 6140 Fontaine-L'Evêque (BE); Derwa, Louis, 1410 Waterloo (BE)
(72) Inventeur: Segers, Luc, 1030 Bruxelles (BE); Malandrini, Antonio, 6140 Fontaine-L'Evêque (BE); Derwa, Louis, 1410 Waterloo (BE)
(74) Mandataire: Laenen, Bart Roger Albert
(86) Numéro de dépôt international: PCT/EP2011/065904
(87) Numéro de publication internationale: WO 2012/035043

(56) Documents cités:
- EP-A2- 1 283 173
- EP-A2- 2 000 419
- BE-A1- 787 933
- DE-A1- 2 014 987
- FR-A- 768 199
- FR-A1- 2 785 846
- US-A1- 2007 186 747
- Schmidt, Vincent: "Un cornet qui ne manque pas d'air", Vivre Mieux , 21 septembre 2010 (2010-09-21), XP002661717, Extrait de l'Internet: URL:http://lecornet.org/images/press/artic le-dh.jpg [extrait le 2011-02-15]
- SMETS, Joëlle: "La frite prend l'air", Saveurs.be , 23 décembre 2010 (2010-12-23), XP002661724, Extrait de l'Internet: URL:http://saveurs.sudinfo.be/actualite/la -frite-prend-l%E2%80%99air [extrait le 2011-02-15]

## Description

Contrairement aux autres cornets de frites cartonnés, le modèle présenté ici propose, à la base du cornet, une petite ouverture et au milieu des quatre faces, une série de trouets. Ces diverses ouvertures permettent une circulation d'air. Celle-ci empêche la formation de vapeur produite par la chaleur des frites, garde les frites bien croustillantes et permet au cornet de rester bien rigide tout au long de son utilisation.
Le cornet de frites comme présenté dans DE2014987 est aussi muni de trous de circulations d'air prévus dans les parois latérale du cornet, mais le cornet du l'invention diffère du cornet connu de DE2014987 en ce qu'un trou est également présent à son fond.
Egalement EP2000419 recommande de prévoir des trous de circulation d'air dans les parois d'un sac pour contenir des aliments, mais de nouveau le cornet du l'invention diffère du cornet connu de EP2000419 en ce qu'un trou est également présent à son fond. FR768199 prévoit un trou au fond d'un cornet triangulaire extérieur, mais ce trou ne servant cependant que pour faire s'écouler un liquide de rinçage que passe également par des trous dits 'tamis' d'un cornet intérieur, inséré dans le cornet extérieur. EP1283173 décrit un cornet manquant des trous.
La rigidité constante du cornet et l'imperméabilité du type de papier (une face) utilisé, permettent à l'utilisateur de garder les mains propres. Un compartiment situé au sommet intérieur du cornet et intégré dans celui-ci, peut être déplié afin de recevoir la sauce (figure 3,figure 3.4 à 3.8). Ce compartiment à sauce permet à l'utilisateur d'avoir une main libre, de ne pas se mettre de la sauce sur la main en retirant ses frites du cornet et d'avoir de la sauce jusqu'à la-dernière frites. Ce compartiment à sauce évite donc la nécessité d'utiliser un autre récipient en plastic dans lequel on met généralement la sauce qui accompagne le cornet. C'est donc un gain économique: pas d'achat ni de taxation sur les récipients à sauce plastiques. Avantage écologique: moins de déchets polluants.

Le papier «une face» utilisé est de préférence un papier ou carton couché écologique du label FCS Mixed sources, dont la surface est recouverte d'une couches déposé sur une de deux faces, connue comme un papier de type «une face». Le cornet de frites est réalisé en papier de type «une face». Les surfaces extérieures sont en «glossy» (surface lisse); la surface intérieure est mate afin d'absorber la graisse à frite. La face extérieure en «glossy» empêche la graisse de transpercer le papier. Fermé, le cornet de frite présente une forme losange irrégulière (figure 2 fig. 2.5). La grande diagonale étant verticale. A mi-hauteur du cornet se trouvent une série de trouets d'environ 2 mm, entre environ 0.5 - 10 mm, en particulier d'environ 3, 4, 5, 6, 7, 8, 9 mm de diamètre (figure 2 fig. 2.5, point e). Ils forment une bande d'environ 65 mm de hauteur, entre environ 30 - 80 mm de hauteur, en particulier entre 50 - 70 mm de hauteur. Dans l'angle supérieur, on distingue les 3 marques de pliage du compartiment à sauce (figure 2 fig. 2.5, point b). L'angle inférieur du losange est rogné sur environ 10 mm, entre environ 5 - 15 mm (figure 2 fig. 2.5, point f). Sur les 2/3 inférieurs de la grande diagonale du losange, se trouve une ligne qui représente l'emplacement de la patte de collage (figure 2 fig. 2.5, point c).

Ouvert et de face, le cornet représente une pyramide inverse et tronquée (figure 3). Sur chacune des 4 faces du cornet se trouvent des trouets (figure 3). Dans l'angle supérieur de la pyramide, on distingue toujours les 3 marques de pliage du compartiment à sauce (figure 3fig.3.1). En faisant une légère rotation vers la droite (figure 3 fig. 3.8), on distingue sur la partie supérieure gauche de la pyramide inverse, une double couche de papier intérieure (figure 3 figure 3.8, point d).

Ouvert et vu du haut, le cornet représente un quadrilatère posé sur un de ces angles. L'angle supérieur étant étiré vers le haut (figure 4, point g). On aperçoit au centre de la forme un petit losange (figure 4, point f). Sur le côté gauche de l'angle inférieur, se trouve la patte de collage qui part du côté inférieur gauche vers le losange central (figure 4, point c). Sur tout le côté supérieur gauche et sur la moitié supérieure de côté supérieur droit, on aperçoit la double couche de papier (figure 4, point d). Au centre de la forme, se trouvent les trouets (figure 4, point e).

Ce cornet est constitué d'un seul papier pièce de papier, prédécoupée, pliée et collée. La forme à découpe (figure 1) est composée de couteaux pour découpe (figure 1, point a), d'autres pour pliages (figure 1, point b) et de petites pointeaux pour la perforation des trous (figure 1, point e).

La mise en forme et le collage après découpe (figure 2) se fait en 4 étapes. Sur la figure 2.1 de la figure 2, la forme est divisée en 4 grandes parties. Première étape: rabattre la partie 1 sur la partie 2 en suivant le trait de pli (figure 2, fig 2.2). Deuxième étape: rabattre la partie 3 sur les parties 1 et 2 en suivant le trait de pli (figure 2, fig 2.4). Troisième étape: encoller la patte d'encollage de la partie 3 (figure 1). Quatrième étape: rabattre la partie 4 sur la partie encollée en suivant le trait de pli (figure 2, fig 2.5).

## Revendications

1. Un cornet pliable, constitué d'une seule pièce de papier, comprenant des trous d'aération et **caractérisé en ce qu'**il représente une pyramide comprenant les trous d'aération à ses quatre faces et tronquée de telle sorte qu'un trou de ventilation est formé à la base du cornet.

2. Le cornet pliable selon revendication 1, dans lequel les trous se trouvent au milieu des quatre faces.

3. Le cornet pliable selon revendication 1, dans lequel la pièce de papier est réalisé en papier de type « une face ».

4. Le cornet pliable selon revendication 3, dans lequel les surfaces extérieures sont en « glossy » (surface lisse).

5. Le cornet pliable selon revendication 3, dans lequel la surface intérieure est mate.

6. Le cornet pliable selon revendication 1, comprenant un compartiment pliable situé au sommet intérieur du cornet et intégré dans celui-ci.

## Patentansprüche

1. Eine faltbare Tüte (Cornet), bestehend aus Papier in einem Stück mit Lüftungslöchern, und so gestaltet, dass sie eine Pyramide darstellt, mit Belüftungslöchern an allen vier Seiten und abgestumpft, so dass sich an der Basis der Tüte ein Lüftungsloch bildet.

2. Die faltbare Tüte gemäß Anforderung 1, bei der sich die Löcher in der Mitte der vier Seiten befinden.

3. Die faltbare Tüte gemäß Anforderung 1, bei der «einseitiges» Papier verwendet wird.

4. Die faltbare Tüte gemäß Anforderung 3, bei der die Außenflächen in «glossy»-Ausführung (glatte Oberfläche) gestaltet sind.

5. Die faltbare Tüte gemäß Anforderung 3, bei der die Innenseite matt ist.

6. Die faltbare Tüte gemäß Anforderung 1, mit einem faltbaren, in die Tüte integrierten Fach an der inneren Spitze der Tüte.

## Claims

1. A foldable cornet, constituted of a single sheet of paper, including ventilation holes and **characterised by** the fact that it represents a pyramid comprising the ventilation holes on its four faces and is truncated, so that a ventilation hole is formed at the base of the cornet.

2. The foldable cornet, according to claim 1, in which the holes are located in the middle of the four faces.

3. The foldable cornet, according to claim 1, in which the sheet of paper is of the "one face" type.

4. The foldable cornet, according to claim 3, in which the external surfaces are "glossy" (shiny surface).

5. The foldable cornet, according to claim 3, in which the internal surface is matt.

6. The foldable cornet, according to claim 1, comprising a foldable compartment located at the inside top of the cornet and integrated into it.
